# EUROPÄISCHE PATENTSCHRIFT

(11) **EP 0 218 978 B1**
(45) Veröffentlichungstag und Bekanntmachung des Hinweises auf die Patenterteilung: **06.09.1989**
(21) Anmeldenummer: 86113391.6
(22) Anmeldetag: 29.09.1986
(51) Int. Cl.: G03D 3/13

(54) **Vorrichtung zum Transportieren von bandförmigem Material, insbesondere Fotopapier, durch eine Behandlungsmaschine**
Device for conveying web-like material, e.g. photographic paper, through a treating machine
Dispositif pour transporter un matériau, par exemple un papier photographique, à travers une machine de traitement

(30) Priorität: 08.10.1985 DE 3535852
(43) Veröffentlichungstag der Anmeldung: 22.04.1987
(73) Patentinhaber: Agfa-Gevaert AG, 51373 Leverkusen (DE)
(72) Erfinder: Schweiger, Ernst, D-8000 München 90 (DE)

(56) Entgegenhaltungen:
- DD-A- 154 287
- DE-B- 1 154 040
- GB-A- 1 183 416

## Beschreibung

Die Erfindung betrifft eine Vorrichtung nach dem Oberbegriff des Anspruchs 1.

Eine derartige Transportvorrichtung ist z.B. aus der DE-AS 1 154 040 bekannt. Dort ist eine Klammer beschrieben, bei der auf einem Befestigungsteil aus federndem Metall sowohl der aus Metall geformte Arm mit einem die dem Arm abgewandte Seite des Schleppbandes umgreifenden Haken als auch zwei weitere die dem Arm zugewandte Kante des Schleppbandes umgreifende Haken befestigt sind. Die Befestigung dieser aus Metall gebogenen Haken auf dem federnden Blechteil erfolgt durch Punktschweißung, so daß durch die große Anzahl von zu verbindenden Teilen die Klammer sehr teuer in der Herstellung ist. Zum anderen ist die Haltekraft der Klammer auf dem Schleppband je nach Breite des von den Haken gebildeten Kanals für das Schleppband und die dadurch erzwungene elastische Querdurchbiegung des Schleppbandes bestimmt, so daß die Steifigkeit des Schleppbandes für die Schleppkraft ausschlaggebend ist. Diese darf jedoch wegen der Umlenkung über die Bandrollen und der zum Ansetzen der Klammern am Schleppband erforderlichen Flexibilität nicht zu groß sein.

Aufgabe der Erfindung ist es deshalb, eine kostengünstiger herstellbare Klammer zu schaffen, die die Übertragung höherer Schleppkräfte aus das Schleppband erlaubt. Diese Aufgabe wird gelöst durch die im Anspruch 1 beschriebene Erfindung.

Die erfindungsgemäße Klammer ist zweifellos sehr kostengünstig herstellbar, da sie z.B. aus Blech- oder Kunststoffplatten eines geeigneten Werkstoffes mit einem vergleichsweise einfachen Werkzeug ausgestanzt oder aus Kunststoff gespritzt werden kann. Auch eine einteilige Herstellung der Klammer ist ohne weiteres möglich. Zum anderen wird durch die Befestigung am Schleppband mittels des Eintauchens des Schleppbandes in die Aussparung in der Klammer erreicht, daß die Kraftübertragung zwischen dem Schleppband und der Klammer nicht nur an den Seitenkanten des Schleppbandes erfolgt, sondern auch auf Vorder- und Rückseite des Bandes. Dies geschieht einmal durch Anlage an der Klammer, zum anderen durch Anlage der Vorsprünge der Klammer an der anderen Seite des Schleppbandes, wobei starker Andruck und damit hohe Reibungskräfte entstehen, ohne daß dabei die Flächenpressung die Schleppbandkanten schädigende Größen erreicht.

Weitere Einzelheiten und Vorteile der Erfindung ergeben sich aus den Unteransprüchen im Zusammenhang mit der Beschreibung von Ausführungsbeispielen, die anhand von Figuren nachstehend beschrieben sind. Es zeigen:
Fig. 1 eine erfindungsgemäße Klammer mit daran befestigtem Papierband, die an dem Schleppband angebracht ist,
Fig. 2 den Befestigungsteil der Klammer am Schleppband im Grundriß,
Fig. 3 einen Schnitt durch die am Schleppband befestigte Klammer quer zur Schleppbandlängsrichtung längs der Schnittlinie 111-111 in Fig. 2,
Fig. 4 einen Schnitt durch die am Band befestigte Klammer längs der Schnittlinie IV-IV in Fig. 2 in Schleppbandlängsrichtung und
Fig. 5 eine etwas abgeänderte Klammerform.

In Fig. 1 ist mit 2 ein Schleppband bezeichnet, das aus einem für die bei der Behandlung fotografischer Schichten verwendeten Chemikalien beständigen Kunststoff, z.B. Polyäthylen, besteht und in natürlicher Größe wiedergegeben ist. Dieses Schleppband hat eine Dicke von etwa 0,8 mm und ist so flexibel, daß es um die Umlenkrollen mit einem Durchmesser von etwa 50 mm ohne Schwierigkeiten um 180° umlenkbar ist. Der auf dem Schleppband 2 angegebene Pfeil 2a zeigt die Richtung, in die dieses Schleppband zur Führung eines fotografischen Schichtträgerbandes 3 sich durch die Behandlungsmaschine bewegt. Die Bahn des fotografischen Materialbandes 3 verläuft in einem Abstand von etwa der halben Breite des Schleppbandes parallel zu dessen Bahn, wobei an den Umlenkstellen im Gerät ebenfalls Umlenkrollen vorgesehen sind, über die das Materialband 3 durch eine Klammer 1 geführt wird. Für lange Behandlungsstrecken sind diese Umlenkrollen zweckmäßigerweise etwa nach Art der Deutschen Patentschrift 26 03 659 angetrieben.

Die Klammer 1 besteht aus einem im Bereich des Schleppbandes liegenden Halteteil und einem Arm 1a zur Befestigung des Materialbandes 3. In dem Arm 1a sind zur Befestigung des Materialbandes 3 ein Schlitz bzw. zwei zueinander parallele Schlitze 1 b vorgesehen, deren Länge größer als die Breite des Materialbandes 3 und deren Breite deutlich größer als die Dicke des Materialbandes 3 ist. An ihren Enden sind die Schlitze verrundet, um das Entstehen von Kerbspannungen zu vermeiden. Zur Befestigung an der Klammer wird der Anfang des Materialbandes von der Oberseite durch die Zeichnungsebene nach unten durch den oberen Schlitz geführt, sodann auf der Rückseite der Klammer entgegen dem Pfeil 2a nach unten und durch den unteren Schlitz durch die Zeichnungsebene nach oben wieder durchgeführt, so daß nach dieser Schleife durch der Klammerarm 1 die Rückseite des Bandanfangs wieder an der Rückseite des übrigen Bandes anliegt. Durch die Bandspannung unterstüzte Reibungskräfte halten so das Materialband 3 mit ausreichender Sicherheit in dem Klammerarm 1 a.

Die Klammer 1 mit ihrem Arm 1 a ist ein ebenes Gebilde, das von zwei zueinander parallelen Flächen begrenzt ist. Es kann z.B. aus verhältnismäßig dünnem rostfreiem Stahlblech oder aus einer entsprechend dickeren Kunststoffplatte gestanzt sein, wobei die Schnittkanten sorgfältig entgratet bzw. verrundet sein müssen. Es kann aber auch aus einem Kunststoff als Formteil gespritzt sein. Als Werkstoff für das Spritzteil kommen insbesondere Polykarbonat, Polypropylen oder Polyamid in Frage. Dicke und/oder Breite des Werkstoffes um die Aussparung herum sind so bemessen, daß die Klammer durch die vom Schleppband übertragenen Kräfte nur unwesentlich verformbar ist.

Zur lösbaren Befestigung der Klammer 1 an dem Schleppband 2 sind in den Fig. 2 bis 4 näher dargestellte Mittel vorgesehen. Die Klammer 1 enthält in diesem Bereich eine nahezu quadratische Aussparung 1 c, die in Länge und Breite etwa mit der Breite des Schleppbandes 2 übereinstimmt. Die Breite der Aussparung ist dabei geringfügig, z.B. um zwei Prozent der Breite des Schleppbandes 2, geringer als die Schleppbandbreite. In die Aussparung 1 c hinein ragen nun quer zur Längsrichtung des Schleppbandes 2 in der befestigten Stellung die Schleppbandränder übergreifende Vorsprünge 1 d. Diese Vorsprünge haben gemäß Fig. 2 die Form gleichschenkeliger Dreiecke, deren Basis parallel zur Schleppbandrichtung verläuft und deren Höhe zwischen ein Zehntel bis ein Viertel der Breite des Schleppbandes, im gezeigten Ausführungsbeispiel ein Fünftel der Breite des Schleppbandes, ausmacht. Die Basis dieser dreieckförmigen Vorsprünge 1 d erstreckt sich nicht über die gesamte Länge der Aussparung 1 c, sondern nur etwa symmetrisch über vier Fünftel dieser Länge.

Zur Ersparnis von Material und um beim Ansetzen der Klammer am Schleppband die Handhabung zu erleichtern, ist an dem dem Arm 1 a abgewandten Rand der Klammer eine Griffmulde 1f vorgesehen.

Da die Klammer symmetrisch ist, kann sie sowohl nach rechts als auch nach links auskragend an dem Schleppband 2 befestigt werden.

Die Befestigung einer Klammer 1 an dem Schleppband erfolgt an einer geradlinigen Laufstrecke des Schleppbandes 2 z. B. gemäß Fig. 1 mit dem am Arm befestigten Materialband 3 in Laufrichtung rechts vom Schleppband derart, daß die Klammer an die in Laufrichtung linke Kante herangeführt wird, wobei zunächst von der Bedienungsperson mit der zweiten Hand eine Ausbuchtung des Schleppbandes erzeugt und von hinten durch den linken Teil der Aussparung 1 c durchgesteckt wird, so daß der linke Schleppbandrand den linken Vorsprung 1 d überdeckt. Sodann wird durch gleichzeitigen Druck einer Hand auf die Griffmulde 1f und die gegenüberliegende Schleppbandkante eine Querwölbung des Schleppbandes hervorgerufen derart, daß die dem Materialband 3 zugewandte Kante des Schleppbandes durch geringen Fingerdruck über die Spitze des in Transportrichtung des Bandes gesehen rechten Vorsprunges 1d hinweggleitet und so ein Anliegen der Schleppbandkante an den Seitenrändern der Aussparung 1 c neben dem Vorsprung 1 erlaubt.

Es kann auch eine automatische Anklammervorrichtung mit die Schleppbandkanten zusammendrückenden Rollen etwa nach der Lehre der deutschen Patentschrift 25 12 826 verwendet werden.

Aus den Fig. 3 und 4 ergibt sich die Form des Schleppbandes 2 im Bereich der Aussparung 1 c als zweidimensional gekrümmte Fläche, die eine hohe Formstabilität aufweist. Diese Formstabilität führt dazu, daßdas Schleppband sowohl an die Seitenkanten der Aussparung 1 c, als auch auf die Oberseite der Vorsprünge 1 d und auf die unten liegenden Querkanten der Aussparung 1 c mit hoher Kraft angedrückt wird und somit hohe Reibungskräfte von der Klammer auf das Schleppband übertragen werden können. Andererseits ist gerade beim Aufeinandertreffen von zwei Kunststoffoberflächen die Flächenpressung begrenzt, so daß Beschädigungen oder Abrieb des Schleppbandes nahezu ausgeschlossen oder zumindest gegenüber Metallklammern erheblich reduziert werden.

Bei der in Fig.5 gezeigten, abgewandelten Form der Klammer hat nur einer der beiden Vorsprünge 1d, und zwar der auf der Seite des Arms 1a, die Form eines Dreiecks mit Basis längs den Längskanten der Aussparung 1c, während der dem Arm 1a abgekehrte Vorsprung die Form eines Rechtecks mit stark verrundeten Ecken aufweist. Die Länge dieser Vorsprünge in Laufrichtung macht etwa drei Fünftel der Länge der Aussparung 1c aus, so daß genügend Raum für das Anliegen der Seitenkanten des Schleppbandes 2 an den Seitenkanten der Aussparung 1c verbleibt. Der rechteckige Vorsprung 1g erstreckt sich nahezu über die Hälfte der Breite der Aussparung 1c.

Zum Befestigen der Klammer gemäß Fig. 5 wird zunächst von der Bedienungsperson der Vorsprung 1 g mit dem Daumen der linken Hand etwas nach hinten gedrückt, so daß das hinter der Klammer laufende Schleppband 3 in Fig. 5 von rechts nach links vor dem Vorsprung 2g bis an den linken Rand der Aussparung 1c geschoben werden kann. Die Bedienungsperson faßt dann mit dem Daumen der linken Hand auf das Schleppband, mit dem Zeigefinger derselben Hand die Klammer am Vorsprung 1 g von hinten und folgt der Bewegung des Schleppbandes. In dieser Haltung wird der Vorsprung 1 mit dem Schleppband unter Durchbiegung der die Aussparung umrahmenden Stege 1 h der Klammer und Querwölbung des Schleppbandes nach vorne gebogen und die armseitige Kante des Schleppbandes an dem armseitigen Vorsprung 1 d zur Anlage gebracht, bis durch geringen Druck eines Fingers der anderen, rechten Hand diese Kante über den armseitigen Vorsprung 1d gehoben werden kann.

Für die Anbringung der Klammer mit Arm 1 a nach links vertauschen sich die Aufgaben der rechten und der linken Hand.

Das Abwerfen der Klammer 1 von dem Schleppband 2 nach vollendetem Druchlauf durch die Behandlungsmaschine erfolgt in bekannter Weise entweder durch Einführen eines Keiles zwischen das Schleppband und den vorlaufenden Rand der Klammer 1 etwa längs der Mittellinie des Schleppbandes oder durch starkes Zusammendrücken der Schleppbandränder unter gleichzeitiger Abhebebewegung.

Die Vorsprünge können außer einer Dreiecks- oder Rechtecksform selbstverständlich auch Trapez-oder andere ähnliche Formen haben, die ein Einführen der Schleppbandränder in die Aussparung 1 c zulassen.

Die Länge der Aussparung 1 c in Laufrichtung kann auch etwas größer oder kleiner als die Schleppbandbreite sein. Bei zu großer Länge stört jedoch die verhältnismäßig steife Klammer bei der Umlenkung um die Schleppbandrollen, während die zu kleine Länge bei gleicher Schleppkraft zu hohen Druck auf die Bandkanten bewirkt.

## Patentansprüche

1. Vorrichtung zum Transportieren von bandförmigem Material, insbesondere Fotopapier, durch eine Behandlungsmaschine mittels eines durch die Maschine geführten Schleppbandes (2), an dem der Anfang des Materialbandes (3) mittels einer Klammer (1) befestigbar ist, wobei die Klammer den Schleppbandrand seitlich umgreifende Mittel zur lösbaren Befestigung auf dem elastischen Schleppband unter Querverformung und einen über das Schleppband seitlich hinausragenden Arm (1 a) zur Befestigung des Materialbandes aufweist, dadurch gekennzeichnet, daß die Mittel zur lösbaren Befestigung auf dem Schleppband als Aussparung (1 c) in der Klammer ausgebildet sind, die in Länge und Breite etwa der Breite des Schleppbandes (2) entspricht und in welche Aussparung (1 c) quer zur Längsrichtung des Schleppbandes (2) in der befestigten Stellung die Schleppbandränder übergreifende Vorsprünge (1d) ragen.

2. Vorrichtung nach Anspruch 1, dadurch gekennzeichnet, daß die Klammer (1) einstückig hergestellt ist und eine ebene Form aufweist.

3. Vorrichtung nach Anspruch 1 oder 2, dadurch gekennzeichnet, daß die Breite der Aussparung (1 c) geringfügig kleiner, insbesondere um zwei Prozent kleiner ist als die Schleppbandbreite.

4. Vorrichtung nach Anspruch 1 oder 2, dadurch gekennzeichnet, daß die Vorsprünge (1 d) eine geringere Länge in Bandlängsrichtung aufweisen als die Aussparung (1c), insbesondere nur eine Länge von vier Fünftel der Länge der Aussparung (1c).

5. Vorrichtung nach Anspruch 1 oder 4, dadurch gekennzeichnet, daß die Vorsprünge (1d) eine stark abgeschrägte oder verrundete Form, insbesondere in der Klammerebene die Form eines gleichschenkeligen Dreiecks mit Basis in Bandlängsrichtung aufweisen.

6. Vorrichtung nach Anspruch 1, dadurch gekennzeichnet, daß die beiden Vorsprünge jeweils gleichförmig sind und etwa jeweils um ein Zehntel bis ein Viertel, insbesondere um ein Fünftel der Breite des Schleppbandes (2) in die Aussprung (1 c) hineinragen.

7. Vorrichtung nach Anspruch 1, dadurch gekennzeichnet, daß der Vorsprung auf einer Seite, insbesondere auf der des Armes (1 a), nur etwa ein Fünftel der Breite der Aussparung (1 c), der auf der anderen Seite etwa die Hälfte der Breite der Aussparung (1c), in diese hineinragt und die Klammer von Hand biegbar ist.

8. Vorrichtung nach Anspruch 1, dadurch gekennzeichnet, daß die Klammer (1) aus rostfreiem Stahl oder chemikalien- und temperaturbeständigem Kunststoff, insbesondere aus gefülltem Polypropylen, besteht und eine solche Dicke, Breite und Steifigkeit aufweist, daß sie von dem Schleppband (2) nur unwesentlich verformbar ist.

9. Vorrichtung nach einem der vorangehenden Ansprüche, dadurch gekennzeichnet, daß die Umrahmung der Aussparung (1c) auf der dem Ansatz des Armes (1 a) gegenüberliegenden Seite eine Griffmulde (1f) aufweist.

10. Vorrichtung nach Anspruch 1, dadurch gekennzeichnet, daß in dem Arm (1 a) in Klammerlängsrichtung Schlitze (1b) von einer Länge wenigstens entsprechend der Breite des Materialbandes (3) und für die Durchführung des Materialbandes (3) ausreichender Breite ausgeformt sind.

## Claims

1. Device for conveying web-like material, in particular photographic paper, through a treating machine by means of a carrier tape (2) guided through the machine to which carrier tape (2) the beginning of the material web (3) can be attached by means of a clip (1), the clip having means to grip the edge of the carrier tape at the side for releasable at- tachement to the resilient carrier tape with transverse distortion and having an arm (1a) projecting sideways over the carrier tape for attachment to the material tape, characterised in that the means for releasable attachment to the carrier tape are formed as a cutout (1c) in the clip the lenght and width of which corresponds approximately to the width of the carrier tape (2) and into which cutout (1c) projections (1d) overlapping the edges of the carrier tape project transversely to the longitudinal direction of the carrier tape (2) in the attached position.

2. Device according to claim 1, characterised in that the clip (1) is manufactured integrally and has a flat shape.

3. Device according to claim 1 or 2, characterised in that the width of the cutout (1 c) is slightly smaller, in particular two per cent smaller, than the width of the carrier tape.

4. Device according to claim 1 or 2, characterised in that the projections (1d) have a shorter lenght in the longitudinal direction of the tape than the cutout (1c), in particular a length of only four fifths of the length of the cutout (1c).

5. Device according to claim 1 or 4, characterised in that the projections (1 d) have a steeply inclined or rounded shape, in particular in the plane of the clip they have the shape of an equilateral triangle having ist base in the longitudinal direction of the tape.

6. Device according to claim 1, characterised in that both projections are the same shape in each case and project in each case into the cutout (1c) by approximately one tenth to one quarter, in particular one fifth of the width of the carrier tape (2).

7. Device according to claim 1, characterised in that the projection projects into the cutout (1c) on one side, in particular on the side of the arm (1 a), by only about one fifth of the width of the cutout (1c) and on the other side by about half of the width of the cutout (1c), and the clip can be bent by hand.

8. Device according to claim 1, characterised in that the clip (1) is made from stainless steel or plastic which is stable to chemicals and temperature, in particular from filled polypropylene, and has a thickness, width and rigidity such that it can only be distorted to an insignificant extent by the carrier tape (2).

9. Device according to one of the preceding claims, characterised in that the frame of the cutout (1c) has a gripping depression (1f) on the side opposite the extension of arm (1a).

10. Device according to claim 1, characterised in that slits (1 b) of a length corresponding at least to the width of the material tape (3) and of sufficient width for passage of the material tape (3) are formed in the arm (1a) in the longitudinal direction of the clip.

## Revendications

1. Dispositif pour le transport de matériau en bande, en particulier de papier photographique, à travers une machine de traitement, au moyen d'une bande de trainage (2) qui est guidée à travers la machine et à laquelle on peut fixer, au moyen d'une pince (1), le début de la bande de matériau (3), étant précisé que la pince présente des moyens qui enserrent latéralement le bord de la bande de traînage pour sa fixation amovible sur la bande élastique de traînage, avec déformation transversale, ainsi qu'un bras, débordant latéralement au-delà de la bande de traînage, pour la fixation de la bande de matériau, caractérisé en ce que les moyens prévus pour la fixation amovible sur la bande de traînage sont conçus sous forme d'un évidement (1c), dans la pince, qui correspond à peu près en longueur et en largeur à la largeur de la bande de traînage (2), et évidement (1 c) dans lequel, dans la position de fixation, les saillies ( 1 d) passent au-dessus des bords de la bande de traînage, transversalement à la direction longitudinale de la bande de traînage (2).

2. Dispositif selon la revendication 2, caractérisé en ce que la pince (1) est fabriquée d'une seule pièce et présente une forme plane.

3. Dispositif selon la revendication 1 ou 2, caractérisé en ce que la largeur de l'évidement (1c) est légèrement inférieure, en particulier inférieure de 2%, à celle de la bande de traînage.

4. Dispositif selon la revendication 1 ou 2, caractérisé en ce que les saillies (1d) présentent, dans la direction longitudinale de la bande, une longueur inférieure à celle de l'évidement (1c), en particulier ne présentent qu'une longueur des quatre cinquièmes de la longueur de l'évidement (1c).

5. Dispositif selon la revendication 1 ou 4, caractérisé en ce que les saillies ( 1 d) présentent une forme fortement chanfreinée ou arrondie, en particulier présentent, dans le plan de la pince, la forme d'un triangle isocèle à base dans la direction longitudinale de la bande.

6. Dispositif selon la revendication 1, caractérisé en ce que les deux saillies sont respectivement de même forme et pénètrent à peu près chacune dans l'évidement (1 c) d'un dixième à un quart, en particulier d'un cinquième de la largeur de la bande de traînage (2).

7. Dispositif selon la revendication 1, caractérisé en ce que, d'un côté, en particulier du côté du bras (1a), la saillie ne pénètre dans l'évidement (1c) que d'environ un cinquième de la largeur de l'évidement (1c) et en ce que, de l'autre côté, la saillie pénètre dans l'évidement d'environ la moitié de la largeur de l'évidement ( 1 c); et en ce que la pince peut se cintrer à la main.

8. Dispositif selon la revendication 1, caractérisé en ce que la pince (1 ) est en acier inoxydable ou en plastique résistant aux produits chimiques et à la température, en particulier en polypropylène plein et présente une épaisseur, une largeur, une rigidité telles qu'elle ne peut être déformée que de façon peu importante par la bande de traînage (2).

9. Dispositif selon l'une des revendications précédentes, caractérisé en ce que, du côté opposé à la saillie du bras (1a), l'entourage de l'évidement (1c) présente un creux de saisie (1f).

10. Dispositif selon la revendication 1, caractérisé en ce que dans le bras (1 a), dans la direction longitudinale de la pince, sont formées des fentes (1b) d'une longueur correspondant au moins à la largeur de la bande de matériau (3) et d'une largeur suffisante pour le passage de la bande de matériau (3) à travers ces fentes.
